# EUROPÄISCHE PATENTSCHRIFT

(11) **EP 1 700 798 B1**
(45) Veröffentlichungstag und Bekanntmachung des Hinweises auf die Patenterteilung: **16.07.2008**
(21) Anmeldenummer: 05005405.5
(22) Anmeldetag: 11.03.2005
(51) Int. Cl.: B65D 83/04

(54) **Kindersichere Kartonverpackung**
Child resistant carton
Emballage résistant aux enfants

(43) Veröffentlichungstag der Anmeldung: 13.09.2006
(73) Patentinhaber: Carl Edelmann GmbH & Co. KG, 89522 Heidenheim (DE); UHLMANN PAC-SYSTEME GmbH & Co. KG, 88471 Laupheim (DE)
(72) Erfinder: Sattel, Oliver, 73312 Geislingen (DE); Adam, Meino, 89522 Heidenheim (DE); Dambacher, Jürgen, 89520 Heidenheim-Grosskuchen (DE); Bauernfeind, Dirk, 88410 Bad Wurzach (DE); Fuhrmann, Peter, 88471 Laupheim (DE); Gertitschke, Detlev, 88471 Laupheim (DE); Bugar, Holger, 88477 Schwendi (DE)
(74) Vertreter: Körner, Ekkehard

(56) Entgegenhaltungen:
- EP-A- 1 002 744
- US-A1- 2003 085 262
- US-A1- 2004 232 033
- US-B1- 6 230 893
- US-B1- 6 491 211

## Beschreibung

Die Erfindung bezieht sich auf eine kindersicher wiederverschließbare Verpackung aus einer quaderförmigen Faltschachtel aus Karton und wenigstens einer darin angeordneten, streifenförmigen Blisterverpackung, die an einer der kurzen Schmalseiten der Faltschachtel aus dieser begrenzt herausziehbar ist, gemäß dem Oberbegriff des Anspruchs 1.

Verpackungen dieser Art sind ganz allgemein als Medikamentenverpackungen bekannt bekannt und beispielsweise in US 6,491, 211 B1 beschrieben. Die Blisterverpackung (nachfolgend kurz "der Blister" genannt) besteht aus einem Streifen aus steifem Kunststoffmaterial, in dem tiefgezogene Näpfchen ausgebildet sind, die der Aufnahme von Pillen, Tablette, Kapseln, Zäpfchen od. dgl. dienen und nach dem Befüllen von einer auf den Kunststoffstreifen aufgesiegelten Deckfolie begrenzter Dehnbarkeit, im allgemeinen aus Metall, insbesondere Aluminium, verschlossen sind. Zum Entnehmen des Medikaments aus dem Näpfchen wird das Medikament von der Rückseite des Streifens her gegen die Deckfolie gedrückt, die dabei aufplatzt. Es versteht sich, dass die Steifigkeit des Kunststoffmaterials im Bereich der Näpfchen soweit vermindert ist, in der Regel schon durch das Tiefziehen, dass eine Verformung der Näpfchen durch manuellen Druck möglich ist.

Blister dieser Art sind nicht so ausreichend manipulationssicher, dass es Kleinkindern unmöglich wäre, im unbeaufsichtigten Spiel Zugang zu dem im Blister enthaltenen Medikament zu erlangen. Der Gesetzgeber schreibt in Kürze vor, dass ein Primärpackmittel, und um ein solches handelt es sich bei einem aus einer Faltschachtel vollständig entnehmbaren Blister, kindersicher ist. Einen Blister kindersicher zu machen, verlangt eine relativ aufwendige Konstruktion. Ein Beispiel hierfür ist in EP 1 270 440 B1 beschrieben. Weiterer Stand der Technik zu kindersicheren Blistern findet sich in US 4,125,190 A, EP 1 057 744 A2, EP 1 002 744 A1 und US 6,047,829 A, nur um einige zu nennen. Die meisten dieser vorbekannten Blisterverpackungen sind jedoch nur bis zum erstmaligen Öffnen kindersicher. Ist die Packung einmal angebrochen und liegt unbeaufsichtigt herum, kann sie für ein Kleinkind durchaus eine Gefahr darstellen.

Bei der aus der eingangs genannten US 6,491,211 B1 bekannten Verpackung sind die Faltschachtel und der Blister untrennbar miteinander verbunden. Die Faltschachtel ist nach dem erstmaligen Öffnen kindersicher wiederverschließbar. Daher- gehört die Faltschachtel zum Primärpackmittel und kann somit den Kinderschutz im Sinne der Vorschriften übernehmen, während der Blister selbst ungesichert sein kann.

Man geht dabei von der Überlegung aus, dass ein Erwachsener, der eine Verpackung der- vorgenannten Art zum Entnehmen einer Tablette einmal geöffnet hat, die Verpackung nicht in geöffnetem Zustand herumliegen lässt, denn in diesem Zustand ist die Verpackung nicht aufgeräumt und insgesamt unpraktisch handhabbar. Vielmehr wird der Erwachsene durch die Art der Verpackung dazu veranlasst, den Blister wieder in die Faltschachtel hineinzuschieben und die Faltschachtel zu verschließen, womit der Kindersicherung wieder erreicht ist

Bei der aus der US 6 491 211 B1 bekannten kindersicheren Verpackung ist die Faltschachtel an einer ihrer langen Breitseiten über fast die gesamte Länge dreilagig ausgebildet, um einen Hohlraum zu schaffen, in den eine Zunge einfallen kann, die an einem gefalteten Kartonschieber ausgebildet ist, auf dem der Blister befestigt ist. Der Einsatz an Kartonmaterial ist daher relativ groß, außerdem verlangt diese Konstruktion eine Verklebung oder integrale Ausbildung des Blisters mit dem Kartonschieber. Die kindersichere Unterbringung mehrerer Blister in der Faltschachtel ist nicht möglich.

Der Erfindung liegt die Aufgabe zugrunde, eine neuartige kindersichere Verpackung der eingangs genannten Art anzugeben. Diese Aufgabe wird durch die im Anspruch 1 angegebene Erfindung gelöst. Vorteilhafte Ausgestaltungen der Erfindung sind Gegenstand der abhängigen Ansprüche.

Bei der Erfindung ist an einem Längsrand des Blisters eine Rastnase mit schräger Flanke ausgebildet und hat die Faltschachtel an einer der langen Schmalseiten eine Hohlwand, deren Innenraum gegen den den Blister aufnehmenden Raum durch ein Kartonfeld abgeteilt ist, das etwa in der Mitte eine sich in Längsrichtung der Faltschachtel erstreckende Knicklinie aufweist und gegen den Innenraum der Hohlwand mittels einer Knicklinie leicht durchgebogen ist. Dieses Kartonfeld hat im Mittenbereich der Längserstreckung der Faltschachtel einen Ausschnitt, in dem die Rastnase des Blisters verrastet ist. Durch Zusammendrücken der Faltschachtel ist das genannte Kartonfeld so weit in den Hohlraum der Hohlwand hinein verbiegbar, dass die Rastnase des Blisters aus der Verrastung in dem Ausschnitt freigegeben wird und der Blister aus der Faltschachtel begrenzt herausgezogen werden kann.

In einer Ausführungsform der Erfindung besteht der Blister aus zwei ungleich langen Streifen, die an zwei im Abstand zueinander parallel und insgesamt quer zur Längserstreckung der Verpackung laufenden Knicklinien und einem zwischen diesen verlaufenden Steg integral miteinander verbunden sind, wobei der Steg solche Abmessungen hat, dass er den freien Querschnitt des Faltschachtelinnenraums ausfüllt. Der kürzere Streifen hat eine solche Länge, dass im weitestmöglichen aus der Faltschachtel herausgezogenen Zustand des Blisters dieser Streifen frei aufklappbar ist. Im in die Faltschachtel hineingeschobenen Zustand des Blisters bildet der Steg eine der Schmalseiten der quaderförmigen Verpackung und schließt somit die Faltschachtel an ihrem einen Ende ab. Damit der kürzere Streifen nicht weiter in die Faltschachtel hineingeschoben werden kann, als der längere Streifen, ist vorteilhafterweise an dem längeren Streifen in dem Bereich, wo im geschlossenen Normalzustand der Verpackung das freie Ende des kürzeren Streifens liegt, eine gegen den kürzeren Streifen vorstehende Sicke ausgebildet, an die das freie Ende des kürzeren Streifens anstößt. Mit Normalzustand ist hier gemeint, dass der vorgenannte Steg senkrecht zu den Streifen steht und die eine Schmalseite der Verpackung bildet.

Zum leichteren Herausziehen des Blisters aus der Faltschachtel ist es bei Verpackungen der zuletzt genannten Art vorteilhaft, wenn die Faltschachtel im Bereich, wo der Steg des Blisters die eine der kürzeren Schmalseiten der Verpackung bildet, an wenigstens einer ihrer Rumpfwände mit Fingerdurchbrüchen versehen ist, durch die man den Blister ergreifen kann.

Die Erfindung wird nachfolgend unter Bezugnahme auf in den Zeichnungen dargestellte Ausführungsbeispiele näher beschrieben. Es zeigt:
- Fig. 1: den flachliegenden Kartonzuschnitt einer Verpackung gemäß einer bevorzugten Ausführungsform der Erfindung,
- Fig. 2: den zu der Ausführungsform gehörenden Blister,
- Fig. 3: einen Längsschnitt durch die von dem Kartonzuschnitt von Fig. 1 und dem Blister von Fig. 2 gebildete Verpackung längs der Linie III - III von Fig. 4, und
- Fig. 4: einen Querschnitt durch die Verpackung von Fig. 3 längs der Linie IV - IV von Fig. 3.

Die Fig. 1 und 2 zeigen die Einzelteile der bevorzugten Ausführungsform der Erfindung. Fig. 1 zeigt davon den flachliegenden Kartonzuschnitt einer Faltschachtel, und Fig. 2 zeigt den für die Aufnahme in der Faltschachtel bestimmten Blister B im flachliegenden Zustand.

Die Faltschachtel besteht aus zwei breiten Rumpffeldern 101, 102 und zwei schmalen Rumpffeldern 103, 104, wobei sich an das eine schmale Rumpffeld 103 eine Klebelasche 105 anschließt. Endseitig an den schmalen Rumpffeldern 103, 104 sind Klebelaschen 106 und 107 angebracht. An den breiten Rumpffeldern 101, 102 sind einenends eine Deckelklappe 111 bzw. eine Klebelasche 108 und andemends Verstärkungsklappen 115, 116 angebracht. An der Faltlinie, die die Verstärkungslaschen 115, 116 von den Rumpffeldern 101, 102 abgrenzen, sind Durchbrüche 119 ausgebildet, die nach dem Umfalten der Verstärkungsklappen 115, 116 Fingerausschnitte ausbilden.

An die Klebelasche 105, die an dem schmalen Rumpffeld 103 angebracht ist, schließt sich ein Hohlwandfeld 130 an, das einen Ausschnitt 112 aufweist. Innerhalb des Hohlwandfeldes 130 verläuft mittig eine Knickline K. An das Hohlwandfeld 130 schließt sich eine Klebelasche 131 an.

### Dieser Faltschachtelzuschnitt wird wie folgt verarbeitet:

Die Klebelaschen 107 und die Verstärkungslaschen 115, 116 werden nach innen auf die Rumpffelder umgeschlagen, an denen sie angebracht sind, und mit diesen verklebt. Das schmale Rumpffeld 103 wird um 90° umgefaltet, die Klebelasche 105 wird um weitere 90° umgefaltet, das Hohlwandfeld 130 wird um 90° umgefaltet, so dass es nun parallel zum Rumpffeld 103 verläuft, wobei die Klebelasche 131 in entgegengesetzter Richtung gefaltet wird und auf die Innenseite des breiten Rumpffeldes 101 geklebt wird. Dann werden die übrigen Rumpffelder 104 und 102 umgefaltet, und die Innenseite des Rumpffeldes 102 mit der Klebelasche 105 verklebt. Durch Einfalten der Klebelaschen 106 und 108 und Verkleben miteinander und anschließendes Umfalten und Verkleben der Deckelklappe 111 mit der Klebelasche 108 wird die Faltschachtel verschlossen.

Die so verschlossene Faltschachtel ist an dem schmalen Ende, wo sich die Fingerausschnitte 119 befinden, zugänglich. An diesem Ende wird nun der Blister B eingeschoben.

Gemäß Fig. 2 besteht der Blister B aus einem Streifen aus steifem Kunststoffmaterial, der in zwei Abschnitte 121 und 122 unterschiedlicher Länge unterteilt ist, in denen Näpfchen 124 ausgebildet sind. Die beiden Abschnitte 121 und 122 sind durch zwei im Abstand voneinander angeordnete Knicklinien 120, die quer zur Längserstreckung des Blisters B laufen, voneinander abgegrenzt. In dem längeren Abschnitt 122 befindet sich eine Sicke 123, deren Abstand zur ihr nächsten Knicklinie 120 ebenso groß ist, wie der Abstand des freien, schmalen Randes des kürzeren Abschnitts 121 des Blisters B zu seiner ihm nächsten Knicklinie 120. Wenn der Blister B an den Knicklinien 120 eingefaltet ist, liegt die freie Kante des kürzeren Abschnitts 121 des Blisters an der Sicke 123 an, die sich nach innen, d. h. in die gleiche Richtung erstreckt, wie die Näpfchen 124. An das der Knicklinie 120 entgegengesetzte Ende des längeren Abschnitts 122 schließt sich eine Haltefahne 125 an, die in der zur Einfaltung des Blisters entgegengesetzten Richtung umzufalten ist, d. h. auf die Außenseite des zum U gefalteten Blisters B.

Auf dem größten Teil ihrer Länge haben die Abschnitte 121 und 122 eine Breite, die dem lichten Innenraum der Faltschachtel zwischen dem Hohlwandfeld 130 und dem gegenüberliegenden schmalen Rumpffeld 104 entspricht. Daran anschließend in Richtung auf die beiden Knicklinien verbreitet sich der Blister B auf eine Breite, die dem lichten Abstand zwischen den beiden schmalen Rumpffeldem 103 und 104 der Faltschachtel entspricht. An den schmaleren Abschnitten haben die Abschnitte 121 und 122 vorstehende Nasen, die auf einer Seite jeweils sanft in die schmalere Abmessung des Blisters B übergehen.

Vor dem Einschieben in die Faltschachtel wird der Blister B an den beiden Knicklinien 120 zum U gefaltet, die Haltelasche 125 wird auf die entgegengesetzte Seite umgeschlagen, und mit dem Ende, an dem die Haltefahne 125 angebracht ist, voran wird der Blister in die Faltschachtel so eingeschoben, dass jene Kanten, wo die Nasen 126 ausgebildet sind, der Hohlwand 130 benachbart liegen. Die Nasen 126 gleiten dann an der Hohlwandfeld 130 entlang und rasten in den Ausschnitt 112 ein.

An den beiden breiten Rumpffeldern 101 und 102 sind in dem Bereich, wo die Nasen 126 in dem Ausschnitt 112 verrastet sind, Druckmarkierungen 132 angebracht. Zum Öffnen der Faltschachtel ist diese an den Druckmarkierungen 132 zusammenzudrücken. Dadurch knickt das-Hohlwandfeld 130; das eine leichte Durchbiegung in Richtung des von ihm abgeteilten schmalen Hohlraums 134 hat, an der Knicklinie K in den erwähnten, von ihm gegen die benachbarte schmale Rumpfwand 103 begrenzten Holraum 134 ein, wodurch die Nasen 126 aus dem Ausschnitt 112 freikommen. Der Blister B kann dann aus der Faltschachtel herausgezogen werden, allerdings nur begrenzt, wie später noch erläutert wird.

Fig. 3 zeigt einen Längsschnitt durch die Faltschachtel längs der Linie III - III von Fig. 4. Man erkennt den Umriss der Faltschachtel aus ihren Rumpffeldern 101, 103 und 104 sowie den Klebelaschen 106, 108 und der Deckelklappe 111. Ferner erkennt man das Kartonfeld 130, das eine Hohlwand ausbildet, mit seinem Ausschnitt 112. In der Faltschachtel befindet sich der Blister B, von dem man den längeren Abschnitt 122 und die vorstehende Nase 126 erkennt, die sich in dem Ausschnitt 112 des Hohlwandfeldes 130 befindet, und den Steg 133, der die Faltschachtel an der einen Schmalseite abschließt. Die Spalte zwischen dem Steg 133 und den Wänden der Faltschachtel sind in der Zeichnung zur besseren Erkennbarkeit übergroß dargestellt.

Im Querschnitt, den die Fig. 4 zeigt und in dem auf die Darstellung von Blisternäpfchen verzichtet ist, sieht man den aus den beiden Abschnitten 121 und 122 sowie dem Steg 133 bestehenden Blister B in dem Zustand in der Faltschachtel, in dem die an den Abschnitten 121 und 122 ausgebildeten Nasen 126 in dem Ausschnitt 112 des die Hohlwand begrenzenden Kartonfeldes 130 verrastet sind. Ferner sieht man, dass das genannte Kartonfeld 130 eine Durchbiegung in Richtung auf den Hohlraum 134 der Hohlwand hat. Diese Durchbiegung, die durch die Knicklinie K hervorgerufen ist, stellt sicher, dass wenn man außen auf die Faltschachtel an den Markierungen 132 drückt, das Kartonfeld 130 in eine definierte Richtung, nämlich von den Nasen 126 weg, durchbiegt und die Nasen somit aus dem Ausschnitt 112 freigibt.

Ein Kleinkind ist nicht in der Lage, die Kombination der Bewegungen auszuführen, die notwendig sind, die Faltschachtel zu öffnen, da die notwendigen Bewegungsabläufe in unterschiedliche Richtungen weisen. Die Faltschachtel ist daher kindersicher.

Das Herausziehen des Blisters aus der Faltschachtel gelingt nicht ganz, da die freie Kante der umgeschlagenen Haltefahne 125 auf die Kartonkante der Haltelasche 116 aufläuft. In dieser Stellung befindet sich der freie Rand des kürzeren Abschnitts 121 des Blisters B im Bereich des Endes der Faltschachtel, so dass der Blister auseinandergeklappt werden kann, um ein Medikament aus ihm entnehmen zu können.

Es ist auch möglich, auf eine Verklebung der Verstärkungslasche 116 mit seinem angrenzenden Rumpffeld 102 zu verzichten. Die Haltefahne 125 am Blister B ist dann entsprechend zu verlängern, beim Herausziehen des Blisters aus der Faltschachtel gleitet dann die Haltefahne 125 hinter die zurückfedemde Verstärkungslasche 116 und hält den Blister ebenfalls sicher in der Faltschachtel.

Durch Hineinschieben des Blisters B in die Faltschachtel kann die im Blister verbliebene Medikamentenmenge erneut kindersicher in der Faltschachtel aufbewahrt werden. Weil der Blister nicht von der Faltschachtel getrennt werden kann, stellt die Verpackung insgesamt eine Primärverpackung dar und erfüllt die Vorschriften der Kindersicherheit, ohne dass hierzu der Blister B kindersicher sein muss.

## Patentansprüche

1. Kindersicher wiederverschließbare Verpackung aus einer quaderförmigen Faltschachtel aus Karton und wenigstens einer darin angeordneten, streifenförmigen Blisterverpackung (B), die an einer der kurzen Schmalseiten der Faltschachtel aus dieser durch zusammenwirkende Mittel (112,126), die an der Faltschachtel und an der Blisterverpackung (B) angeordnet sind, nur begrenzt herausziehbar ist, **dadurch gekennzeichnet,**
**dass** eine der schmalen Längswände der Faltschachtel wenigstens bereichsweise als Hohlwand ausgebildet ist, deren Kartonfeld (130), das den Hohlraum (134) der Hohlwand gegen den übrigen Innenraum der Faltschachtel abtrennt, mit einem Ausschnitt (122) versehen ist, daß an einem Längsrand der Blisterverpackung (B) eine Rastnase (126) ausgebildet und mit dem Ausschnitt (122) verrastet ist, und dass das genannte Kartonfeld (130) eine mittige Knicklinie (K) aufweist, wodurch es eine gegen den Hohlraum (134) gerichtete geringe Ausbauchung aufweist.

2. Verpackung nach Anspruch 1, **dadurch gekennzeichnet, dass** an der Blisterverpackung (B) eine umgebogene Haltezunge (125) ausgebildet ist und die Faltschachtel in ihrem Innenraum eine Sperreinrichtung (116) aufweist, die den Bewegungsweg der Zunge (125) beim Entnehmen der Blisterverpackung (B) aus der Faltschachtel begrenzt.

3. Verpackung nach einem der vorhergehenden Ansprüche, **dadurch gekennzeichnet, dass** die Blisterverpackung (B) aus zwei ungleich langen Streifen (121, 122) besteht, die an zwei im Abstand zueinander parallel und quer zur Längserstreckung der Verpackung verlaufenden Knicklinien (120) und einem zwischen diesen Knicklinien verlaufenden Steg (133) integral miteinander verbunden sind, dass der Steg (133) solche Abmessungen aufweist, dass er den freien Querschnitt des Faltschachtelinnenraums ausfüllt, und der kürzere Streifen (121) eine solche Länge hat, dass im weitest möglichen Entnahmezustand der Blisterverpackung (B) dieser Streifen (121) frei aufklappbar ist.

4. Verpackung nach Anspruch 3, **dadurch gekennzeichnet, dass** an dem längeren Streifen (122) der Blisterverpackung (B) ein gegen den kürzeren Streifen (121) vorstehender Vorsprung (123) ausgebildet ist, an dem die freie Randkante des kürzeren Streifens (121) anliegt.

5. Verpackung nach Anspruch 3 oder 4, **dadurch gekennzeichnet, dass** die Faltschachtel im Bereich, wo der Steg (133) der Blisterverpackung (B) die eine der kürzeren Schmalseiten der Verpackung bildet, an wenigstens einer der Rumpfwände (101, 102) mit einem Fingerdurchbruch (119) zum Ergreifen der Blisterverpackung (B) versehen ist.

## Claims

1. Childproof resealable package composed of a parallelepiped block-shaped folding box made of cardboard and at least one strip-form blister pack (B) arranged therein which is withdrawable from the former to only a limited extent on one of the short narrow sides of the folding box by means (112, 126) acting in conjunction that are arranged on the folding box and on the blister pack (B), **characterised in that** one of the narrow longitudinal walls of the folding box is constructed at least in places as a hollow wall whose cardboard panel (130) separating the cavity (134) of the hollow wall from the rest of the interior of the folding box is provided with an opening (122), that on a longitudinal edge of the blister pack (B) a locking projection (126) is constructed and is interlocked with the opening (122), and that said cardboard panel (130) comprises a central bending line (k) as a result of which it exhibits a slight bulge directed at the cavity (134).

2. Package according to claim 1, **characterised in that** a bent-over retaining tongue (125) is constructed on the blister pack (B) and the folding box has a blocking device (116) in its interior which bounds the movement path of the tongue (125) on withdrawal of the blister pack (B) from the folding box.

3. Package according to any of the preceding claims, **characterised in that** the blister pack (B) consists of two strips (121, 122) of different length that are integrally connected to one another on two bending lines (120) spaced apart running parallel to one another and transverse to the longitudinal extension of the package and a web (133) running between these bending lines, that the web (133) is of such a size that it fills out the open cross-section of the folding box interior and the shorter strip (121) is of such a length that in the widest possible withdrawal state of the blister pack (B) this strip (121) is capable of being freely opened out.

4. Package according to claim 3, **characterised in that** on the longer strip (122) of the blister pack (B) a projection (123) projecting towards the shorter strip (121) is constructed against which the free peripheral edge of the shorter strip (121) rests.

5. Package according to claim 3 or 4, **characterised in that** the folding box in the region where the web (133) of the blister pack (B) forms one of the shorter narrow sides of the package is provided on at least one of the body walls (101, 102) with a finger aperture (119) for gripping the blister pack (B).

## Revendications

1. Emballage refermable avec sécurité pour enfants, constitué d'une boîte pliante parallélépipédique en carton et d'au moins un blister (B) en forme de ruban disposé dans cette dernière, qui ne peut être tiré que de façon limitée de la boîte pliante sur l'un des petits côtés de cette dernière, par des moyens coopérants (112, 126) disposés sur la boîte pliante et sur le blister (B), **caractérisé en ce que** l'une des parois longitudinales étroites de la boîte pliante est réalisée au moins par zones sous forme de paroi creuse, dont la zone en carton (130), qui sépare l'espace creux (134) de la paroi creuse par rapport au reste de l'espace intérieur de la boîte pliante, est munie d'une découpe (122), qu'un ergot d'encliquetage (126) est réalisé sur un bord longitudinal du blister (B) et s'enclenche avec la découpe (122), et que la zone en carton (130) citée présente une ligne d'inflexion centrale (K), en présentant de ce fait une protubérance minime dirigée en direction de l'espace creux(134).

2. Emballage suivant la revendication 1, **caractérisé en ce qu'**une languette de retenue (125) pliée est réalisée sur le blister (B) et la boîte pliante présente dans son espace intérieur un dispositif d'arrêt (116), qui limite la course de la languette (125) lors du retrait du blister (B) de la boîte pliante.

3. Emballage suivant l'une des revendications précédentes, **caractérisé en ce que** le blister (B) est constitué de deux rubans (121, 122) de longueur inégale, qui sont assemblés intégralement entre eux sur deux lignes d'inflexion (120) parallèles à distance l'une de l'autre et transversales à l'extension longitudinale de l'emballage et sur une traverse (133) s'étendant entre ces lignes d'inflexion, que la traverse (133) présente des dimensions telles qu'elle remplit la section transversale libre de l'espace intérieur de la boîte pliante, et le ruban le plus court (121) a une longueur telle que ce ruban (121) est librement rabattable dans l'état de retrait maximal possible du blister (B).

4. Emballage suivant la revendication 3, **caractérisé en ce qu'**une saillie (123) en dépassement par rapport au ruban le plus court (121) est réalisée sur le ruban le plus long (122) du blister (B), saillie sur laquelle s'applique l'arête de bordure libre du ruban le plus court (121).

5. Emballage suivant l'une des revendications 3 et 4, **caractérisé en ce que** la boîte pliante, dans la zone où la traverse (133) du blister (B) forme l'un des côtés les plus courts de l'emballage, est munie sur au moins l'une des parois de tronc (101, 102) d'une percée (119) pour les doigts destinée à la saisie du blister (B).
